# EUROPÄISCHE PATENTSCHRIFT

(11) **EP 0 603 233 B1**
(45) Veröffentlichungstag und Bekanntmachung des Hinweises auf die Patenterteilung: **20.03.1996**
(21) Anmeldenummer: 92918598.1
(22) Anmeldetag: 03.09.1992
(51) Int. Cl.: F04B 17/04

(54) **KOLBENMEMBRANPUMPE ZUM DOSIERTEN FÖRDERN VON FLÜSSIGKEITEN**
PISTON DIAPHRAGM PUMP FOR DELIVERING DOSES OF LIQUIDS
POMPE A MEMBRANE A PISTON POUR REFOULEMENT DOSE DE LIQUIDES

(30) Priorität: 11.09.1991 DE 4130166
(43) Veröffentlichungstag der Anmeldung: 29.06.1994
(73) Patentinhaber: LANG APPARATEBAU GMBH, D-83313 Siegsdorf (DE)
(72) Erfinder: HUNKLINGER, Herbert, D-8227 Siegsdorf (DE); KLEIN, Joachim, D-8221 Vachendorf (DE)
(74) Vertreter: Wilk, Hans-Christof, Dr.
(86) Internationale Anmeldenummer: EP9202029
(87) Internationale Veröffentlichungsnummer: WO9305293

(56) Entgegenhaltungen:
- DE-A- 2 831 437
- FR-E- 54 797

## Beschreibung

Die Erfindung betrifft eine Kolbenmembranpumpe zum dosierten Fördern von Flüssigkeiten, insbesondere Tensiden, Netzmitteln od.dgl., mit einem in einem den Pumpendruckraum umschliessenden Pumpenrohr verschieblich geführten und durch eine letzteres umgebende Magnetspule entgegen der Wirkung einer Rückstellfeder elektromagnetisch antreibbaren Pumpenkolben sowie einer damit saugseitig fest verbundenen, im Pumpengehäuse peripher eingespannten und mit ihrer einen Seite dem Pumpensaugraum zugewandten Pumpenmembran, die von dem mit einer durchgehenden, den Druckraum mit dem Saugraum verbindenden Längsbohrung und einem darin eingebauten Kolbenventil versehenen Pumpenkolben zentral durchsetzt ist.

Eine Kolbenmembranpumpe obiger Art ist durch die DE-OS 28 31 437 bekannt. Während bei ihr das jeweilige Ansaugen der Flüssigkeit in den Saugraum über die flexible Membran erfolgt, geschieht die Verdrängung der zu dosierenden Flüssigkeit aus dem Druckraum heraus allein durch den mit der Membran fest verbundenen Pumpenkolben, der dazu in dem den Druckraum umschliessenden Pumpenrohr abdichtend geführt ist. Das erfordert nicht nur eine entsprechende Abdichtung sondern kann auch nach längeren Betriebspausen durch Eintrocknen der Dosierflüssigkeit zum Festsetzen des Pumpenkolbens führen. Da weiterhin der Pumpenkolben einen wesentlich geringeren wirksamen Querschnitt als die Pumpenmembran aufweist und beide durch ihre beiderseitige feste Verbindung mit gleicher Hubhöhe arbeiten, wird während des jeweiligen Förderhubes der Pumpe aus dem Pumpendruckraum heraus stets weniger Flüssigkeit verdrängt als über die Membran in den Saugraum Flüssigkeit nachgesaugt wird. Das hat zur Folge, daß der Saugraum über eine besondere, durch ein Rückschlagventil absperrbare Flüssigkeitsleitung mit dem Flüssigkeits-Vorratsbehälter verbunden sein muß, um die jeweils überschüssig in den Saugraum geförderte Flüssigkeitsmenge beim jeweiligen Rückhub der Pumpenmembran wieder in den Vorratsbehälter zurückzufördern. Ein weiterer Nachteil besteht bei der vorbekannten Pumpe darin, daß der Pumpenkolben wegen seines vergleichsweise geringen Förderquerschnitts und damit letztlich auch die Membran vergleichsweise große Hubbewegungen vollführen müssen, um eine bestimmte Flüssigkeitsmenge dosierend fördern zu können.

Der Erfindung liegt daher die Aufgabe zugrunde, eine Kolbenmembranpumpe der eingangs erwähnten Gattung dahingehend zu verbessern und zu vervollkommnen, daß sie die vorerwähnten Mängel nicht aufweist, vielmehr mit kürzeren Pumpenhüben zur Förderung vergleichbarer Flüssigkeitsmengen auskommt, keine abgedichtete Führung des Pumpenkolbens im Pumpenrohr erfordert und daher auch ein Festsetzen des Kolbens nach längerer Betriebsunterbrechung ausschließt. Diese Aufgabe wird ausgehend von einer Kolbenmembranpumpe der eingangs erwähnten Gattung erfindungsgemäß dadurch gelöst, daß der auf der dem Saugraum abgewandten Seite der Pumpenmembran liegende Arbeitsraum als zusätzlicher Pumpendruckraum dient, der über im Pumpenkolben hinter dem Kolbenventil vorhandene Querkanäle mit der zum Pumpenrohr-Druckraum führenden Kolben-Längsbohrung ständig verbunden ist. Auf diese Weise wird sichergestellt, daß die Pumpbewegungen der Membran auch druckraumseitig voll wirksam werden und der Pumpenkolben lediglich noch als durch die Elektromagnetspule und die an ihm angreifende Rückstellfeder beaufschlagbares Antriebsorgan für die Pumpenmembran dient. Der Kolben braucht daher im Pumpenrohr auch nicht mehr besonders abgedichtet zu sein, sondern kann darin mit größerer Toleranz geführt werden, wodurch ein Festsetzen bei nach längerer Betriebspause eingetrockneter Förderflüssigkeit praktisch ausgeschlossen wird. Da weiterhin die über die Pumpenmembran aus dem Druckraum zu verdrängende Flüssigkeit volumenmäßig der jeweils in den Saugraum nachgesaugten Flüssigkeitsmenge entspricht, ist eine besondere Rückleitung zum Flüssigkeits-Vorratsbehälter aus dem Saugraum heraus nicht notwendig. Vergleichbare Fördermengen an Flüssigkeit können bereits mit verhältnismäßig geringen Förderhubhöhen der Membran und damit auch des Pumpenkolbens erzielt werden, was wiederum ebenso wie dessen unabgedichtete Führung im Pumpenrohr auch zu geringerer Erwärmung und verringerten Reibungsverlusten führt.

Zweckmäßig sind das Kolbenventil in unmittelbarer Nähe des die Pumpenmembran durchdringenden Pumpenkolbenendes und die Querkanäle unmittelbar dahinter vorgesehen. Das ergibt eine gedrängte Bauart im druckraumseitigen Teil der Pumpe, insbesondere wenn dazu noch das Pumpengehäuse in seinem die Querkanäle und den Membran-Druckraum umgebendem Bereich zum Pumpenrohr hin trichterförmig verengt ist.

Nch einem weiteren Merkmal der Erfindung ist in dem den Pumpensaugraum umgebenden Gehäuseteil vorteilhaft ein mit einer Dichtung versehener Pumpenkolbenanschlag vorgesehen, der im Bereich der durch die Rückstellfeder bewirkten Anschlagstellung des Pumpenkolbens als den Druckraum vom Saugraum trennendes Sicherheitsventil wirkt. Auf diese Weise wird auch nach langen Stillstandszeiten der Pumpe bei dann durch auskristallisierte trockene Flüssigkeitsreste möglicherweise nicht mehr schließendem Kolbenventil ein unerwünschtes Ausströmen des Fördermediums von dem Druck- in den Saugraum und umgekehrt wirkungsvoll verhindert.

Schließlich sieht die Erfindung noch vor, daß in die Stromzuleitung zur Magnetspule ein deren Versorgungsstrom in pulsierenden Gleichstrom umwandelnder Gleichrichter eingebaut ist, der vorzugweise in den die Elektromagnetspule umgebenden Pumpengehäuseteil integriert ist. Hiedurch wird über den als Elektroanker wirkenden Pumpenkolben ein ruhiger und stromsparender Membranpumpenantrieb gewährleistet. Dabei versteht es sich, daß das Ein- und Abschalten des eklektromagnetischen Membranantriebs in aller Regel durch einen Impulsgeber gesteuert wird, der in die mit der zu dosierenden Flüssigkeit zu beschikkende Verbraucherleitung oder -behälter eingebaut ist und der auf den hier jeweils bestehenden Dosierflüssigkeitsbedarf anspricht.

In der Zeichnung ist ein vorteilhaftes Ausführungsbeispiel einer erfindungsgemäß beschaffenen Kolbenmembranpumpe in axialem Längsschnitt in etwa doppelter Vergrößerung dargestellt.

Die abgebildete Kolbenmembranpumpe besitzt ein mehrfach unterteiltes Pumpengehäuse 1, das durch die an ihrem Umfang im Gehäuse eingespannte Pumpenmembran 2 in einen oberen Ansaugbereich 1' und einen unteren, zugleich den Pumpenantrieb enthaltenden Druckbereich 1'' unterteilt ist.

Im Saugbereich 1' befindet sich zwischen dem Gehäuseteil 3 und der Membran 2 der Saugraum 4. Dieser ist über das aus der Feder 5, der Ventilkugel 6 und der zugehörigen Dichtung 7 bestehende Saugventil über den Anschlußstutzen 8 und eine darauf anzubringende Zuleitung mit einem nicht dargestellten Dosierflüssigkeits-Vorratsbehälter zu verbinden. Weiterhin befindet sich im oberen Gehäuseteil 3 die darin verstellbar gelagerte Hubverstellschraube 9. Über den O-Ring 10 ist sie gegenüber dem Gehäuseteil 3 abgedichtet geführt. Weiterhin besitzt die Hubverstellschraube 9 ein im Durchmesser abgesetztes Stirnende 9', das zusammen mit dem darin eingebetteten O-Ring 11 sowohl als Pumpenkolbenanschlag wie auch im Zusammenwirken mit dem zugewandten Pumpenkolbenende als Sicherheitsventil wirkt, wie das weiter unten noch näher beschrieben wird.

Im unteren Pumpenbereich 1'' ist das den Pumpen-Druckraum 12 umschließende Pumpenrohr 13 vorgesehen, das an seinem oberen Ende mit dem mittleren Gehäuseteil 14 fest verbunden ist. Dieser Gehäuseteil 14 ist zum Pumpenrohr 13 hin trichterförmig verengt. Er umschließt mit der Pumpenmembran 2 einen zusätzlichen Pumpendruckraum 12', der mit dem vorerwähnten vom Rohr 13 umschlossenen Druckraum 12 in ständiger Verbindung steht.

Im Pumpenrohr 13 ist unabgedichtet der aus Weicheisen bestehende Pumpenkolben 15 verschieblich geführt. Dieser Pumpenkolben ist an seinem oberen Ende 15' mit der Membran 2 fest verbunden, die davon zentral durchsetzt wird. Zur Befestigung dient die auf das Pumpenkolbenende 15' aufzuschraubende Büchse 16, die zugleich das Kolbenende 15' überragt und in der dargestellten Ruhestellung des Pumpenkolbens 15 über das Stirnende 9' und die darauf vorhandene O-Ringdichtung 11 der Hubverstellschraube 9 greift und damit als Sicherheitsventil wirkt.

Der Pumpenkolben 15 steht unter Wirkung der Rückstellfeder 17, die ihn in der dargestellten Ruhestellung zu halten sucht. Der Kolben 15 ist weiterhin mit einer durchgehenden Längsbohrung 18 versehen, an deren oberem Ende in unmittelbarer Nähe der Membran 2 das aus der Ventilkugel 19 und der Rückstellfeder 20 bestehende Kolbenventil eingebaut ist. Das in die Längsbohrung 18 des Kolbens 15 eingebaute Widerlagerstück 21 dient zur Abstützung der beiden Federn 17 und 20. Unmittelbar unterhalb der Kolbenventilkugel 19 sind im Kolben die Querkanäle 22 eingearbeitet, über die der Membran-Druckraum 12' mit der Längsbohrung 18 und damit auch mit dem Druckraum 12 ständig verbunden ist. Die Räume 12 und 12' bilden somit einen gemeinsamen, vergleichsweise großvolumigen Pumpen-Druckraum.

Der Pumpen-Druckraum 12 ist unterseitig durch das mit dem Pumpenrohr 13 fest verbundene Verschlußstück 23 verschlossen, das das aus der Feder 24 und der Ventilkugel 25 bestehende Pumpendruckventil beinhaltet, das den im Verschlußstück 23 gelegenen, zum Verbraucher führenden Druckleitungskanal 26 abzusperren bzw. zu öffnen erlaubt.

Unmittelbar um das Pumpenrohr 13 herum ist die Magnetspule 27 angeordnet, die bei entsprechender Stromerregung dem Pumpenkolben 15 entgegen der Wirkung der an ihm angreifenden Rückstellfeder 17 für die jeweilige Mediumsförderung anzutreiben erlaubt. Die Magnetspule 27 wird von dem Kunststoffmantel 28 und dieser wiederum von dem Gehäuseteil 29 umschlossen, an dem sich außen die beiden Stromleitungsanschlüsse 30 befinden. In die Stromzuleitung zur Magnetspule 27 ist im Gehäuse 29 ein an sich bekannter, nicht dargestellter Gleichrichter untergebracht, der den Versorgungsstrom zur Magnetspule 27 in pulsierenden Gleichstrom umwandelt.

Wird durch einen nicht dargestellten, im Verbraucherbereich vorhandenen und den Dosierflüssigkeitsbedarf überwachenden Impulsgeber die Magnetspule 27 stromerregt, so wird dadurch der Pumpenkolben 15 und die mit ihm fest verbundene Membran 2 in der Zeichnung nach unten bewegt, wodurch einerseits Dosierflüssigkeit aus dem gemeinsamen Druckraum 12,12' über das Druckventil 25 in die Verbraucherleitung gefördert wird, während andererseits durch die Membran 2 der Saugraum 4 über das sich dann öffnende Saugventil 6 mit der entsprechenden Dosierflüssigkeitsmenge nachgefüllt wird. Das Kolbenventil 19 ist während der vorbeschriebenen Membran- und Kolbenbewegung geschlossen. Wird nach genügend geförderter Dosierflüssigkeit der elektromagnetische Antrieb abgeschaltet, gelangen der Pumpenkolben 15 und die mit ihm fest verbundene Membran 2 wieder in ihre in der Zeichnung dargestellte Ruhestellung zurück. Während dieser Rückstellbewegung sind das Saugventil 6 und das Druckventil 25 geschlossen, dagegen das Kolbenventil 19 geöffnet, so daß Flüssigkeit aus dem Saugraum 4 in den gemeinsamen Druckraum 12,12' gelangen kann. Gegen Ende dieser unter Wirkung der Feder 17 verlaufenden Rückstellbewegung fährt die am Pumpenkolbenende 15' vorhandene Befestigungsbüchse 16 über den O-Ring 11 des an der Hubverstellschraube 9 vorhandenen Anschlagendes 9'. Dadurch kommt hier eine zusätzliche wirksame Abdichtung zwischen Saugraum 4 und den Druckräumen 12,12' zustande, die insbesondere für den Fall wichtig ist, daß das Kolbenventil 19 etwa durch auskristallisierende Flüssigkeitsreste und ebenso auch die anderen beiden Ventile 6 und 25 nicht mehr wirksam schließen sollten.

## Patentansprüche

1. Kolbenmembranpumpe zum dosierten Fördern von Flüssigkeiten, insbesondere Tensiden, Netzmitteln od.dgl., mit einem in einem den Pumpendruckraum (12) umschließenden Pumpenrohr (13) verschieblich geführten und durch eine letzteres umgebende Magnetspule (27) entgegen der Wirkung einer Rückstellfeder (17) elektromagnetisch antreibbaren Pumpenkolben (15) sowie einer damit saugseitig fest verbundenen, im Pumpengehäuse (1) peripher eingespannten und mit ihrer einen Seite dem Pumpensaugraum (4) zugewandten Pumpenmembran (2), die von dem mit einer durchgehenden, den Druckraum (12) mit dem Saugraum (4) verbindenden Längsbohrung (18) und einem darin eingebauten Kolbenventil (19) versehenen Pumpenkolben (15) zentral durchsetzt ist, **dadurch gekennzeichnet**, daß der auf der dem Saugraum (4) abgewandten Seite der Pumpenmembran (2) liegende Arbeitsraum als zusätzlicher Druckraum (12') ausgebildet ist, der über im Pumpenkolben (15) hinter dessen Kolbenventil (19) vorhandene Querkanäle (22) mit der zum Pumpenrohr-Druckraum (12) führenden Kolben-Längsbohrung (18) ständig verbunden ist.

2. Pumpe nach Anspruch 1, **dadurch gekennzeichnet**, daß das Kolbenventil (19) in unmittelbarer Nähe des die Pumpenmembran (2) durchdringenden Pumpenkolbenendes (15') und die Querkanäle (22) unmittelbar dahinter vorgesehen sind.

3. Pumpe nach Anspruch 2, **dadurch gekennzeichnet**, daß das Pumpengehäuse (1) in seinem die Querkanäle und den Membran-Druckraum (12') umgebenden Bereich (14) zum Pumpenrohr (15) hin verengt erweitert ist.

4. Pumpe nach einem der Ansprüche 1 bis 3, **dadurch gekennzeichnet**, daß in dem den Pumpensaugraum (4) umgebenden Gehäuseteil (3) ein mit einer Dichtung (11) versehener Pumpenkolbenanschlag vorgesehen ist, der im Bereich der durch die Rückstellfeder (17) bewirkten Anschlagstellung des Pumpenkolbens (15) als den Druckraum (12,12') vom Saugraum (4) trennendes Sicherheitsventil wirkt.

5. Pumpe nach Anspruch 4, **dadurch gekennzeichnet**, daß der Pumpenkolbenanschlag von dem dem Pumpenkolben (15) zugewandten Stirnende (9) einer im Gehäuse (3) verstellbar gelagerten Hubverstellschraube (9) gebildet ist, wobei das betreffende Stirnende im Durchmesser abgesetzt, mit einem O-Ring (11) als Dichtung versehen und von dem zugewandten Ende (15') des Pumpenkolbens (15) in dessen Anschlagstellung abdichtend zu überfahren ist.

6. Pumpe nach Anspruch 5, **dadurch gekennzeichnet**, daß auf dem die Pumpenmembran (2) durchsetzenden Ende (15') des Pumpenkolbens (15) eine die Membran (2) darauf befestigendes Schraubbüchse (16) vorgesehen ist, mit der der Pumpenkolben (15) in seiner Ruhe- bzw. Anschlagstellung über das Stirnende (9') der Hubverstellschraube (9) greift.

7. Pumpe nach einem der Ansprüche 1 bis 6, **dadurch gekennzeichnet**, daß in die Stromzuleitung zur Magnetspule (27) ein deren Versorgungsstrom in pulsierenden Gleichstrom umwandelnder Gleichrichter eingebaut ist.

8. Pumpe nach Anspruch 7, **dadurch gekennzeichnet**, daß der Gleichrichter in den die Elektromagnetspule (27) umgebenden Pumpengehäuseteil (29) integriert ist.

## Claims

1. A piston diaphragm pump for the delivery of liquids, more particularly surfactants, wetting agents or the like, in doses comprising a pump piston (15) which is displaceably guided in a pump tube (13) surrounding the pump pressure chamber (12) and which is designed to be electromagnetically driven against the force of a return spring (17) by a magnetic coil (27) surrounding the pump tube and a pump diaphragm (2) which is fixedly connected to the pump piston on the suction side and peripherally clamped in the pump housing (1), so that it faces the pump suction chamber (4) at one end, and which is centrally traversed by the pump piston (15) formed with a full-length longitudinal bore (18) connecting the pressure chamber (12) to the suction chamber (4), the pump piston being further provided with a piston valve (19) installed in the longitudinal bore, characterized in that the working chamber lying on that side of the pump diaphragm (2) remote from the suction chamber (4) serves as an additional pressure chamber (12') which is permanently connected to the longitudinal bore (18) through the piston leading to the pump tube pressure chamber (12) by transverse channels (22) present in the pump piston (15) behind the piston valve (19).

2. A pump as claimed in claim 1, characterized in that the piston valve (19) is provided in the immediate vicinity of that end (15') of the pump piston which passes through the pump diaphragm (2) while the transverse channels (22) are best provided immediately behind that end of the pump piston.

3. A pump as claimed in claim 2, characterized in that the pump housing (1) is tapered/widened towards the pump tube (15) in its region (14) surrounding the transverse channels and the diaphragm pressure chamber (12').

4. A pump as claimed in any of claims 1 to 3, characterized in that a pump piston stop provided with a seal (11) is advantageously provided in that part (3) of the housing which surrounds the pump suction chamber (4), acting as a safety valve separating the pressure chamber (12,12') from the suction chamber (4) in the stop position of the pump piston (15) brought about by the return spring (17).

5. A pump as claimed in claim 4, characterized in that the pump piston stop is formed by the front end (9) - facing the pump piston (15) - of a stroke adjustment screw (9) mounted for adjustment in the housing (3), the front end in question being stepped in diameter, being provided with an O-ring (11) as a seal and being designed for sealing displacement from the facing end (15') of the pump piston (15) into its stop position.

6. A pump as claimed in claim 5, characterized in that a screwthreaded bushing (16) is provided on that end (15') of the pump piston (15) which passes through the pump diaphragm (2) and secures the diaphragm (2) on the pump piston (15), the pump piston (15) in its rest or stop position projecting beyond the front end (9') of the stroke adjustment screw (9) by way of the bushing (16).

7. A pump as claimed in any of claims 1 to 6, characterized in that a rectifier which converts the current supplying the magnetic coil (27) into pulsating direct current is built into the current lead to the magnetic coil (27).

8. A pump as claimed in claim 7, characterized in that the rectifier is integrated into that part (29) of the pump housing which surrounds the electromagnetic coil (27).

## Revendications

1. Pompe à piston et membrane pour le refoulement dosé de liquides, en particulier d'agents tensio-actifs, d'agents mouillants ou l'équivalent, comprenant un piston (15) à coulissement guidé dans un cylindre de pompe (13) délimitant la chambre de compression (12) de la pompe, et susceptible d'être entraîné par de l'énergie électromagnétique produite par une bobine magnétique (27) entourant ledit cylindre, à l'encontre de l'action d'un ressort de rappel (17), ainsi qu'une membrane (2), solidarisée audit piston du côté aspiration, enserrée sur sa périphérie dans le carter (1) de la pompe et orientée, d'un de ses côtés, vers la chambre d'aspiration (4) de la pompe, ladite membrane étant traversée, en son centre, par le piston (15) pourvu d'un alésage longitudinal continu (18), reliant la chambre de compression (12) à la chambre d'aspiration (4), et d'un clapet de piston (19) implanté dans cet alésage, caractérisée en ce que la chambre de travail se trouvant du côté de la membrane orienté à l'opposé de la chambre d'aspiration (4), sert de chambre de compression supplémentaire (12'), qui est toujours en communication, par l'intermédiaire de canaux transversaux (22) prévus dans le piston (15), derrière son clapet (19), avec l'alésage longitudinal (18) du piston conduisant à la chambre de compression (12) du cylindre de la pompe.

2. Pompe selon la revendication 1, caractérisée en ce que le clapet de piston (19) est prévu à proximité immédiate de l'extrémité (15') du piston traversant la membrane (2), et les canaux transversaux (22) sont prévus immédiatement derrière lui.

3. Pompe selon la revendication 2, caractérisée en ce que dans sa zone (14) entourant les canaux transversaux et la chambre de compression (12') de la membrane, le carter de pompe (1) s'évase, en présentant un étranglement vers le cylindre de pompe (13).

4. Pompe selon l'une des revendications 1 à 3, caractérisée en ce que dans la partie de carter (3) entourant la chambre d'aspiration (4) de la pompe, il est prévu une butée de piston munie d'un joint (11), cette butée agissant comme une soupape de sûreté séparant la chambre de compression (12, 12') de la chambre d'aspiration (4), dans la zone de la position d'appui contre la butée du piston (15) engendrée par le ressort de rappel (17).

5. Pompe selon la revendication 4, caractérisée en ce que la butée du piston est formée par l'extrémité frontale (9'), pointée vers le piston (15), d'une vis de réglage de levée (9) montée avec une possibilité de réglage dans le carter (3), ladite extrémité frontale étant de diamètre réduit, dotée d'un anneau d'étanchéité torique (11) servant de joint, et susceptible d'être éclipsée de façon étanche par l'extrémité (15') du piston (15) qui lui fait face, lorsque cette dernière est en position d'appui contre la butée.

6. Pompe selon la revendication 5, caractérisée en ce qu'il est prévu, sur l'extrémité (15') du piston (15) traversant la membrane (2), une douille filetée (16) serrant la membrane (2) sur ladite extrémité, et avec laquelle le piston (15) s'engage, dans sa position de repos ou d'appui contre la butée, par-dessus l'extrémité frontale (9') de la vis de réglage de levée (9).

7. Pompe selon l'une des revendications 1 à 6, caractérisée en ce qu'un redresseur transformant le courant d'alimentation, en courant continu pulsé, est implanté dans la ligne d'alimentation en courant desservant la bobine magnétique (27).

8. Pompe selon la revendication 7, caractérisée en ce que le redresseur est intégré dans la partie (29) du carter de la pompe entourant la bobine électromagnétique (27).
